# EUROPÄISCHE PATENTSCHRIFT

(11) **EP 0 164 434 B1**
(45) Veröffentlichungstag und Bekanntmachung des Hinweises auf die Patenterteilung: **24.05.1989**
(21) Anmeldenummer: 84106806.7
(22) Anmeldetag: 14.06.1984
(51) Int. Cl.: D21F 1/00

(54) **Papiermaschinen-Sieb**
Papermachine cloth
Toile pour machine à papier

(43) Veröffentlichungstag der Anmeldung: 18.12.1985
(73) Patentinhaber: F. Oberdorfer GmbH & Co. KG Industriegewebe-Technik, 89522 Heidenheim (DE)
(72) Erfinder: Vöhringer, Fritz, D-7920 Heidenheim (DE)
(74) Vertreter: Kern, Wolfgang, Dipl.-Ing.

(56) Entgegenhaltungen:
- EP-A- 0 069 101
- GB-A- 518 231
- US-A- 2 047 542
- US-A- 2 209 874
- US-A- 2 423 910
- US-A- 2 949 134

## Beschreibung

Die Erfindung betrifft ein Verbundgewebe als Papiermaschinensieb, bestehend aus einem Formiergewebe und einem Verschleißgewebe mit wenigstens drei Längsfadensätzen sowie wenigstens zwei Querfadensätzen.

Bisher bekanntgewordene Verbundgewebe als Papiermaschinensiebe konnten bis heute zur Herstellung von Feinpapieren aufgrund der mangelhaften Beschaffenheit der papierseitigen Oberfläche, die zu Markierungen aller Art im Papier führt, nicht erfolgreich eingesetzt werden. In diesem Zusammenhang sind Längsmarkierungen, Quermarkierungen und' Diagonalmarkierungen bekanntgeworden, die so stark sind, daß die Siebe in den meisten Fällen aus der Papiermaschine herausgeschnitten werden mußten.

In der DE-OS 29 17 694 ist ein Formiersieb für Papiermaschinen beschrieben, bestehend aus einem ersten Satz Kettfäden und einem ersten Satz Schußfäden, die miteinander zu einem ersten kompletten Gewebe zusammengewebt sind, und aus einem zweiten Satz Kettfäden sowie einem zweiten Satz Schußfäden, die miteinander zu einem zweiten kompletten Gewebe verwoben sind. Das genannte erste Gewebe sowie das zweite Gewebe sollen dabei durch besondere, zwischen den Geweben gelegene Bindeschußfäden zusammengebunden werden, die mit Fäden aus den genannten ersten und zweiten Kettfädensätzen einbinden. Das dort angestrebte Ziel, die Bindeschußfäden ziemlich gerade im Gewebekörper verlaufen zu lassen, wobei sie von Kettfäden des oberen und des unteren Gewebes umschlungen werden, wodurch die Bindepunkte im Gewebekörper und nicht an dessen Außenfäden liegen sollen und deshalb die Ebenheit der Papierseite nicht beeinflussen, wird bei diesem bekannten Sieb jedoch nicht erreicht. Die Bindeschußfäden verlaufen nicht gerade, sondern sind stark gekröpft und bilden auf der Papierseite des Siebes mit den Schußfäden des Obergewebes regelmäßig angeordnete Doppelkröpfungen, die in die Oberfläche Vertiefungen hineinziehen, welche sogar noch benachbarte Kröpfungen umfassen. Dadurch werden aber die eingangs genannten Nachteile, nämlich die starken Markierungen, die für viele Papiersorten, insbesondere für Feinpapiere, untragbar sind, nicht beseitigt.

Durch die US-PS 3 127 308 ist nun zwar ein Formiersieb bekanntgeworden, das eine feinmaschige Seite nach der Papierbahn und eine grobmaschige Seite als Verschleißseite hat, die in Form von kompletten Geweben vorliegt, welche mit besonderen Bindekettfäden zusammenbinden, jedoch werden bei dieser bekannten Konstruktion keine Angaben über die Verteilung der Bindungspunkte und deren Einfluß auf die Papierseite des Siebes gemacht, so daß davon auszugehen ist, daß auch bei diesem bekannten Sieb der wellenförmige Verlauf der Kettfäden auf der Papierseite zu den genannten nachteiligen Markierungen führen wird.

Die Aufgabe der Erfindung besteht deshalb darin, das Papiermaschinensieb der eingangs genannten Art, das vorzugsweise zur Herstellung von Feinpapieren Verwendung finden soll, so auszubilden, daß das Markierungsproblem endgültig beseitigt wird.

Diese Aufgabe wird erfindungsgemäß dadurch gelöst, daß wenigstens die Hälfte aller außen liegenden Längskröpfungen des Formiergewebes des Siebes aus wenigstens zwei Längsfadensätzen gebildet ist, daß der erste Längsfadensatz mit dem ersten Querfadensatz, der dritte Längsfadensatz mit dem zweiten Querfadensatz und wenigstens Teile des zweiten Längsfadensatzes mit beiden Querfadensätzen verwoben sind, und daß wenigstens entlang eines Teils der Fäden des ersten Längsfadensatzes die Doppelkröpfungen aus einem Faden des ersten Längsfadensatzes und zwei Fäden des zweiten Längsfadensatzes gebildet sind, wobei diese zwei Fäden des Längsfadensatzes einander bei der Bildung der Doppelkröpfungen abwechseln.

Somit werden beim erfindungsgemäßen Sieb' möglichst viele aber wenigstens die Hälfte aller außen liegenden Kröpfungen der Längsfäden des Obergewebes und damit der Papierseite doppelt gewoben. Dadurch werden wenigstens die Halfte aller Kröpfungen des Obergewebes und nicht nur einzelne in gleicher Weise gestört.

Das erfindungsgemäße Papiermaschinensieb bildet somit ein Verbundgewebe mit Doppelkröpfungen. Gemäß einer vorteilhaften Ausgestaltung der Erfindung sind alle außen liegenden Längskröpfungen des Obergewebes aus dem ersten und dem zweiten Längsfadensatz gebildet. Ferner ist die vorteilhafte Möglichkeit gegeben, alle Fäden des zweiten Querfadensatzes mit Fäden des zweiten Längsfadensatzes zu verweben. Die Gesamtheit der Bindekräfte wird auf ein Maximum von Bindepunkten verteilt, die Belastung des einzelnen Bindepunktes dadurch auf ein Minimum reduziert.

Die Kröpfungsverteilung des Obergewebes und/oder des Untergewebes kann einer Leinenbindung entsprechen, und in das Untergewebe können, gemäß einer weiteren Ausgestaltung der Erfindung, zusätzlich Querfäden eingewoben sein, die nach außen wenigstens drei Längsfäden überspannen. Diese zusätzlich eingewobenen Querfäden können aus einem hochverschleißfesten Material bestehen.

Des weiteren hat sich bewährt, wenigstens einen Teil des zweiten Längsfadensatzes aus einem Material hoher Dehnung herzustellen und den Durchmesser der Fäden des zweiten Längsfadensatzes höchstens 3/4 des Durchmessers der Fäden des ersten Längsfadensatzes auszulegen.

Ferner kann das Untergewebe auch in Batavia-Bindung gewoben sein.

Die Erfindung wird nachfolgend anhand von in der Zeichnung dargestellten Ausführungsbeispielen näher erläutert. In der Zeichnung zeigt:
Fig. 1 und 1a Draufsicht und Längsschnittansicht eines erfindungsgemäßen Verbundgewebes aus einem feinen Formiergewebe in Leinenbindung und einem groben Verschleißgewebe in Leinenbindung,
Fig. 2 und 2a in Draufsicht und Schnittansicht ein erfindungsgemäßes Verbundgewebe mit einem Verschleißgewebe, in dem eine Gruppe Querfäden aus hochverschleißfestem Material eingebunden wurde,
Fig. 3 und 3a eine Draufsicht des erfindungsgemäßen Verbundgewebes in zwei verschiedenen Gewebe-Feinheiten, wobei die Kröpfungen x des Formiergewebes und die Kröpfungen y des Verschleißgewebes Doppelkröpfungen sind und
Fig. 4 und 4a eine Draufsicht des erfindungsgemäßen Verbundgewebes in zwei verschiedenen Gewebe-Feinheiten mit unterschiedlichen Bindungen, wobei das Verschleißgewebe in Batavia-Bindung gewoben ist.

Die Fig. 1 und 1a zeigen ein Verbundgewebe, das aus einem feinen Formiergewebe in Leinenbindung und einem groben Verschleißgewebe ebenfalls in Leinenbindung besteht. Die ersten und zweiten Kett- oder Längsfadensätze 1 und 2 sind mit dem ersten Schuß- oder Querfadensatz 4 zu einer sogenannten einfachen Bindung verwebt, bei der alle nach außen geformten Längskröpfungen aus einem Kettfaden 1 und einem Kettfaden 2 gebildet sind, wodurch der durch sie ausgeübte Druck auf die von ihnen überspannten Schußfäden an allen Stellen gleich ist. Es gibt also keine Kröpfungen, die einer erhöhten Spannung ausgesetzt sind, und somit keine Vertiefungen im Formiergewebe, die Markierungen im Papier verursachen könnten. Die Verbindung des Obergewebes und des Untergewebes wird durch die Fadenpaare 7 und 8 aus dem Längsfadensatz 2 hergestellt, die abwechselnd im Untergewebe abbinden. Die Fäden 9 aus dem Längsfadensatz 2 sind nicht mit dem Untergewebe verwebt, könnten aber jederzeit durch Fadenpaare 7 und 8 ersetzt werden.

Die Fig. 2 und 2a zeigen eine bevorzugte Konstruktion eines Verschleißgewebes, dem eine Gruppe Querfäden 6 aus hochverschleißfestem Material eingebunden wurde. Diese Verschleißfäden 6 bilden lange, nach außen drei Längs- oder Kettfäden überspannende Kröpfungen und verbessern so die Schußläufereigenschaften des Verschleißgewebes.

In den Fig. 3 und 3a ist eine Ausführungsform gezeigt, bei der nicht nur die Kröpfungen x des Formiergewebes, sondern auch die Kröpfungen y des Verschleißgewebes Doppelkröpfungen sind, wobei die Anzahl der Maschen des Formiergewebes viermal so groß ist wie beim Verschleißgewebe. Gerade diese Kröpfungen y verdeutlichen die außerordentlich hohe Zahl von Bindepunkten.

Es ist natürlich auch möglich, mit dem erfindungsgemäßen Verbindungsprinzip Gewebe mit unterschiedlichen Bindungen miteinander zu kombinieren. Eine solche Kombination zeigen die Fig. 4 und 4a. Hierbei ist das Verschleißgewebe in Batavia-Bindung gewoben. Der Bindefadensatz besteht nur aus Fadenpaaren 7 und 8. Die Anzahl der Bindefäden ist somit doppelt so groß wie die Anzahl der Kettfäden des Obergewebes. Sie übersteigt sogar die Summe aller Längs- oder Kettfäden 1 und 3 der beiden Gewebe. Auch hier ist die Anzahl der Maschen des Formiergewebes viermal so groß wie beim Verschleißgewebe.

Während also bei den bekannten Verbundgeweben der eingangs genannten Art die Anzahl der Bindefäden stets wesentlich kleiner ist als die Anzahl der in der gleichen Richtung verlaufenden Fäden des Formiergewebes, ist diese Bindefädenzahl beim erfindungsgemäßen Gewebe größer, beispielsweise wie oben erläutert, doppelt so groß.

Somitwerden beim erfindungsgemäßen Papiermaschinensieb in bevorzugter Ausführung alle außen liegenden Kröpfungen der Längs- oder Kettfäden des Ober- oder Formiergewebes doppelt gewoben, wodurch alle Kröpfungen dieses Gewebes und nicht etwa nur einige wenige, in gleicher Weise gestört werden. Dadurch wird in vorteilhafter Weise nicht nur eine weitgehende Beseitigung der Markierung erreicht, sondern auch eine optimale Verteilung der Gesamtheit der Bindekräfte auf ein Maximum von Bindepunkten, wodurch die Belastung des einzelnen Bindepunktes auf ein Minimum reduziert wird.

Es versteht sich, daß durch entsprechende Verwendung von Bindeschüssen auch alle außen liegenden, papierseitigen Schußkröpfungen zu Doppelkröpfungen gemacht werden können. Das hier beschriebene, erfindungsgemäße Bindungsprinzip wäre dann zwar um 90° gedreht zur Anwendung gelangt, jedoch mit der gleichen Wirkung, allerdings wäre in diesem Fall der Webaufwand größer.

## Patentansprüche

1. Verbundgewebe als Papiermaschinensieb, bestehend aus einem Ober- (oder Formier)gewebe und einem Unter- (oder Verschleiß)gewebe mit wenigstens drei Längsfadensätzen (1, 2, 3) sowie wenigstens zwei Querfadensätzen (4, 5), dadurch gekennzeichnet, daß wenigstens die Hälfte aller außen liegenden Längskröpfungen des Formiergewebes des Siebes aus wenigstens zwei Längsfadensätzen (1, 2) gebildet ist, daß der erste Längsfadensatz (1) mit dem ersten Querfadensatz (4), der dritte Längsfadensatz (3) mit dem zweiten Querfadensatz (5) und wenigstens Teile des zweiten Längsfadensatzes (2) mit beiden Querfadensätzen (4, 5) verwoben sind, und daß wenigstens entlang eines Teils der Fäden des ersten Längsfadensatzes (1) die Doppellängskröpfungen aus einem Faden des ersten Längsfadensatzes (1) und zwei Fäden (7, 8) des zweiten Längsfadensatzes (2) gebildet sind, wobei diese zwei Fäden (7, 8) des Längsfadensatzes (2) einander bei der Bildung der Doppelkröpfungen abwechseln.

2. Papiermaschinensieb nach Anspruch 1, dadurch gekennzeichnet, daß alle außen liegenden Längskröpfungen des Obergewebes aus dem ersten und zweiten Längsfadensatz (1 und 2) gebildet sind.

3. Papiermaschinensieb nach Anspruch 1, dadurch gekennzeichnet, daß alle Fäden des zweiten Querfadensatzes (5) mit Fäden des zweiten Längsfadensatzes (2) verwoben sind.

4. Papiermaschinensieb nach Anspruch 3, dadurch gekennzeichnet, daß außerdem Querfadensatz (5) noch ein Verschleiß-Querfadensatz (6) vorhanden ist, der ebenfalls mit den Fäden des zweiten Längsfadensatzes (2) verwoben ist.

5. Papiermaschinensieb nach einem der Ansprüche 1 bis 4, dadurch gekennzeichnet, daß die Kröpfungsverteilung des Obergewebes einer Leinenbindung entspricht.

6. Papiermaschinensieb nach einem der Ansprüche 1 bis 5, dadurch gekennzeichnet, daß die Kröpfungsverteilung des Untergewebes einer Leinenbindung entspricht.

7. Papiermaschinensieb nach Anspruch 6, dadurch gekennzeichnet, daß in das Untergewebe zusätzlich Querfäden (6) eingewoben sind, die nach außen wenigstens drei Längsfäden überspannen.

8. Papiermaschinensieb nach Anspruch 7, dadurch gekennzeichnet, daß die zusätzlich eingewobenen Querfäden (6) aus einem hochverschleißfesten Material bestehen.

9. Papiermaschinensieb nach einem der Ansprüche 1 bis 8, dadurch gekennzeichnet, daß wenigstens ein Teil des zweiten Längsfadensatzes (2) aus einem Material hoher Dehnung besteht.

10. Papiermaschinensieb nach Anspruch 9, dadurch gekennzeichnet, daß der Durchmesser der Fäden des zweiten Längsfadensatzes (2) höchstens 3/4 des Durchmessers der Fäden des ersten Längsfadensatzes (1) beträgt.

11. Papiermaschinensieb nach einem der Ansprüche 1 bis 10, dadurch gekennzeichnet, daß das Untergewebe in Batavia-Bindung gewoben ist.

## Claims

1. A composite-type paper making wire, comprising an upper (or forming) fabric and a lower (or wear) fabric, including at least three sets of longitudinal threads (1, 2, 3) and at least two sets of cross threads (4, 5), characterized in that at least half of all outwardly disposed longitudinal knuckles of the forming fabric of the wire are formed of at least two sets of longitudinal threads (1, 2), that the first set (1) of longitudinal threads is interwoven with the first set (4) of cross threads, that the third set (3) of longitudinal threads is interwoven with the second set (5) of cross threads, that at least portions of the second set (2) of longitudinal threads are interwoven with the sets (4, 5) of cross threads, and that at least along a portion of the threads of the first set (1) of longitudinal threads the duplicate longitudinal knuckles are formed from a thread of the first set (1) of longitudinal threads and two threads (7, 8) of the second set (2) of longitudinal threads, wherein these two threads (7, 8) of the set (2) of longitudinal threads are alternating with respect to each other in forming duplicate knuckles.

2. A paper making wire as claimed in claim 1, characterized in that all of the outwardly disposed longitudinal knuckles of the upper fabric are formed from the first and second sets (1 and 2) of longitudinal threads.

3. A paper making wire as claimed in claim 1, characterized in that all of the threads of the second set (5) of cross threads are interwoven with threads of the second set (2) of longitudinal threads.

4. A paper making wire as claimed in claim 3, characterized in that in addition to the set (5) of cross threads a set (6) of wear-type cross threads is provided which is also likewise interwoven with the threads of the second set (2) of longitudinal threads.

5. A paper making wire as claimed by one of the claims 1 to 4, characterized in that the knuckle distribution of the upper fabric corresponds to a linen weave.

6. A paper making wire as claimed by one of the claims 1 to 5, characterized in that the knuckle distribution of the lower fabric corresponds to a linen weave.

7. A paper making wire as claimed in claim 6, characterized in that cross threads (6) are additionally woven into the lower fabric, said cross threads outwardly spanning at least three longitudinal threads.

8. A paper making wire as claimed in claim 7, characterized in that the additionally interwoven cross threads (6) are made of a highly wear-resistant material.

9. A paper making wire as claimed by one of the claims 1 to 8, characterized in that at least a portion of the second set (2) of longitudinal threads is made of a high-elongation material.

10. A paper making wire as claimed in claim 9, characterized in that the diameter of the threads of the second set (2) of longitudinal threads is not more than 3/4 of the diameter of the threads of the first set (1) of longitudinal threads.

11. A paper making wire as claimed in one of the claims 1 to 10, characterized in that the lower fabric is a Batavia weave.

## Revendications

1. Tissu composite constituant filtre dans une machine à papier, composé d'une couche supérieure de tissu (ou tissu de revétement) et d'une couche inférieure de tissu (ou tissu résistant à l'usure), tissé à l'aide d'au moins deux nappes de fils de chaîne (1, 2, 3) et d'au moins deux ensembles de fils de trame (4, 5), caractérisé en ce qu'au moins la moitié de toutes les lignes d'ondulation longitudinales disposées à l'extérieur du tissu de revêtement du filtre soit composée d'au moins deux nappes de fils de chaîne (1, 2), de façon que la première nappe de fils de chaîne (1) soit reliée au premier ensemble de fils de trame (4), que la troisième nappe de fils de chaîne (3) soit reliée au second ensemble de fils de trame (5), qu'au moins une partie de la seconde nappe de fils de chaîne (2) soit reliée aux deux ensembles de fils de trame (4, 5), et qu'au moins le long d'une partie des fils de la première nappe des fils de chaîne (1) des doubles lignes d'ondulation longitudinales sont formées à partir d'un fil de la première nappe de fils de chaîne (1) et de deux fils (7, 8) de la seconde nappe de fils de chaîne (2), de façon que les deux fils (7, 8) de la seconde nappe de fils de chaîne (2) s'alternent l'un par rapport à l'autre afin de constituer des doubles lignes d'ondulation.

2. Filtre pour machine à papier suivant la revendication 1, caractérisé en ce que toutes les lignes d'ondulation longitudinales disposées à l'extérieur de la couche supérieure de tissu sont formées par la première et seconde nappe de fils de chaîne (1 et 2).

3. Filtre pour machine à papier suivant la revendication 1, caractérisé en ce que la totalité des fils du second ensemble de fils de trame (5) est reliée aux fils de la seconde nappe de fils de chaîne (2).

4. Filtre pour machine à papier suivant la revendication 3, caractérisé en ce que, en plus de l'ensemble de fils de trame (5), on utilise en outre un ensemble de fils de trame résistant à l'usure (6) qui est également tissé avec les fiis de la seconde nappe de fils de chaîne (2).

5. Filtre pour machine à papier suivant l'une quelconque des revendications 1 à 4, caractérisé en ce que la répartition des lignes d'ondulation de la couche supérieure du tissu forme une ligne rectiligne.

6. Filtre pour machine à papier suivant l'une quelconque des revendications 1 à 5, caractérisé en ce que la répartition des lignes d'ondulation de la couche inférieure du tissu forme une ligne rectiligne.

7. Filtre pour machine à papier suivant la revendication 6, caractérisé en ce que des fils de trame supplémentaires (6) sont incorporés dans la couche inférieure du tissu et sont tissés de façon à passer au-dessus d'au moins trois fils de chaîne.

8. Filtre pour machine à papier suivant la revendication 7, caractérisé en ce que les fils de trame supplémentaires (6) incorporés dans le tissu sont constitués d'une matière possédant une forte résistance à l'usure.

9. Filtre pour machine à papier suivant l'une quelconque des revendications 1 à 8, caractérisé en ce que, au moins une partie de la seconde nappe de fils de chaîne (2) est constituée d'une matière possédant une forte résistance à la traction.

10. Filtre pour machine à papier suivant la revendication 9, caractérisé en ce que le diamètre des fils de la seconde nappe de fils de chaîne (2) s'élève tout au plus aux 3/4 du diamètre des fils de la première nappe de fils de chaîne (1).

11. Filtre pour machine à papier suivant l'une quelconque des revendications 1 à 10, caractérisé en ce que la couche inférieure du tissu est tissée suivant le procédé de liaison connu sous le nom de rapport «Batavia».
